# EUROPÄISCHE PATENTSCHRIFT

(11) **EP 0 034 787 B1**
(45) Veröffentlichungstag und Bekanntmachung des Hinweises auf die Patenterteilung: **15.05.1985**
(21) Anmeldenummer: 81101085.9
(22) Anmeldetag: 16.02.1981
(51) Int. Cl.: F02P 7/02, F02P 3/00

(54) **Zündsystem für Brennkraftmaschinen**
Ignition system for internal-combustion engines
Système d'allumage pour moteurs à combustion interne

(30) Priorität: 21.02.1980 FR 8003831; 29.02.1980 FR 8004557; 15.07.1980 FR 8015617; 12.09.1980 FR 8019737
(43) Veröffentlichungstag der Anmeldung: 02.09.1981
(62) Teilanmeldung aus: 83105720.3
(73) Patentinhaber: SIEMENS AKTIENGESELLSCHAFT, 80333 München (DE)
(72) Erfinder: Rouanes, Philippe, Dr., F-33290 Blanquefort (FR)

## Beschreibung

Die Erfindung betrifft ein Zündsystem für Brennkraftmaschinen, insbesondere Ottomotoren, in Kraftfahrzeugen, gemäß dem Oberbegriff des Patentanspruchs 1.

Die Konstruktion von Zündsystemen für Brennkraftmaschinen muß in zunehmendem Maße auf eine gute Verbrennung des Kraftstoffgemisches und zwar insbesondere im Bereich niedriger Motordrehzahlen und magerer Kraftstoffgemisch-Zusammensetzungen abstellen, um ein gute Energieausnutzung und eine möglichst geringe Luftverschmutzung zu erhalten.

Mit den herkömmlichen Zündsystemen, bei denen die für die Zündung des Kraftstoffgemisches erforderliche Hochspannung durch Zündspulen und/oder durch kapazitive Vorrichtungen erzeugt und an den Zündkerzen ein exponentiell abnehmbarer Zündfunken angelegt wird, sind diese Forderungen nicht in ausreichendem Maße erfüllt.

Durch die DE-AS 2 846 425 und die hierzu prioritätsbegründende FR-A2407362 ist ein Zündsystem für Brennkraftmaschinen in Kraftfahrzeugen bekannt, bei dem zur Erzeugung der Zündspannung ein oder mehrere Transformatoren vorgesehen sind, deren Primärwicklungen an einen elektronischen Schaltkreis angeschlossen und deren Sekundärwicklungen mit den Zündkerzen verbunden sind. Die Ansteuerung der Transformatoren erfolgt dabei über einen an eine Gleichspannung- oder gleichgerichtete Wechselspannungsquelle angeschalteten Zerhacker, der durch einen motordrehzahlabhängigen Sensor gesteuert wird und folglich auch die Primärwicklungen motordrehzahlabhängig mit Wechselstrom speist.

Durch die US-A 3 741 185 sind Zündsysteme bekannt, bei welchen die Primärwicklungen der Transformatoren jeweils in LC-Schwingkreisen angeordnet und zueinander parallel geschaltet sind. Nachteilig erweist sich hierbei, daß die Schwingkreiskapazitäten je Zündfunke nur eine einzige Entladung gestatten und folglich Probleme hinsichtlich einer ungenügenden Verbrennung auftreten können.

Die GB-A 1 023 928 beschreibt ein Zündsystem mit einem Transformator mit einer einzigen Sekundärwicklung, die über einen Unterbrecher mit den Zündkerzen verbunden ist, der mit den Zündkerzen in Reihe liegt. Bedingt durch diese Reihenschaltung wird die Zündfunkendauer durch die Rotationsgeschwindigkeit des Unterbrechers bzw. Zündverteilers bestimmt und nimmt insbesondere bei hoher Motordrehzahl und damit hoher Rotationsgeschwindigkeit des Unterbrechers stark ab, was gleichfalls zu ungenügenden Verbrennungswerten führen kann.

Nicht die Parallel- sondern Reihenschaltung von Reed-Relais als Unterbrecher mit Zündkerzen ist übrigens durch die US-A3914665 bekannt.

In einer Teilanmeldung EP-A 0 098 407 ist ein Zündsystem beschreiben, bei dem die Steuerung des Zündfunkens durch eine Zusatzwicklung erfolgt.

Aufgabe der Erfindung ist es, ein Zündsystem für Brennkraftmaschinen, insbesondere Ottomotoren, in Kraftfahrzeugen anzugeben, durch welches eine hohe Spannung an den Zündkerzen erzeugt wird und bei welchem die Dauer des Zündfunkens, insbesondere im Bereich niedriger Motordrehzahlen, genügend lange eingestellt werden kann.

Diese Aufgabe wird erfindungsgemäß mit den kennzeichnenden Merkmalen des Patentanspruchs 1 gelöst.

Der Zerhacker wird dabei stets mit konstanter Frequenz betrieben, die drehzahlunabhängig z. B. über einen elektrischen Zündkreis eingestellt werden kann. Der elektronische Steuerkreis steuert ausschließlich die Energie der Zündfunken. Die parallel zu den Sekundärwicklungen bzw. Zündkerzen geschalteten mechanischen, elektromechanischen oder ggf. auch elektronischen Unterbrecher, sind schließlich die einzigen drehzahlabhängigen und damit beliebig steuerbaren Elemente, die durch Sensoren betätigt werden, die vorzugsweise an der Nocken- oder Kurbelwelle der Brennkraftmaschine liegen. Diese Parallelschaltung ermöglicht letztlich im Vergleich zum erwähnten Stand der Technik eine beliebige Einstellung der Zündfolge und Zündenergie.

Zweckmäßige Ausgestaltungen der Erfindung sind in den Unteransprüchen angeführt.

Die Vorteile, sowie die Wirkungsweise des erfindungsgemäßen Zündsystems werden anhand der Figuren näher erläutert. Es zeigt :
Figur 1 ein erstes Ausführungsbeispiel eines erfindungsgemäßen Zündsystems,
Figur 2 ein weiteres Ausführungsbeispiel eines erfindungsgemäßen Zündsystems mit einem Transformator mit einer einzigen Primär- und mehreren Sekundärwicklungen,
Figur 3 das Diagramm für die Zündfolge eines Vierzylindermotors,
Figur 4 ein weiteres Ausführungsbeispiel eines erfindungsgemäßen Zündsystems,
Figur 5 ein Impulsspektrum eines Zündfunkens,
Figur 6 ein weiteres Ausführungsbeispiel für ein Zündsystem nach der Erfindung samt elektronischen Steuerkreis,
Figur 7 ein Ausführungsbeispiel für ein Zündsystem gemäß der Erfindung mit abgewandelten elektronischen Steuerkreis.

Fig. 1 zeigt ein Zündsystem für einen Vierzylindermotor, bei dem jeder der vier Zündkerzen Z₁ bis Z₄ jeweils einer der durch einen elektronischen Steuerkreis SK versorgten Transformatoren, die Primärwicklungen Pⱼ bis P₄ und Sekundärwicklungen Sⱼ bis S₄ aufweisen, zugeordnet ist. Die Sekundärwicklungen S, bis S₄ sind mit den Elektroden der Zündkerzen Z, bis Z₄ verbunden und durch mechanische oder elektro-

mechanische Schalter I, bzw. elektronische Schalter p überbrückt. Diese Schalter sind dabei so ausgebildet, daß im Kurzschlußfall nur ein schwacher Kurzschlußstrom fließt.

Der Zündfunken an den Elektroden der Zündkerzen Z, bis Z₄ wird durch Öffnung der mechanischen oder elektromechanischen Schalter I bzw. der elektronischen Schalter p erzeugt. Es wird dabei die für die Erzeugung des Zündfunkens an den Elektroden der Zündkerzen Z, bis Z₄ erforderliche Spannung gebildet.

Der elektronische Schalter p kann beispielsweise als eine Impedanz oder ein veränderlicher Widerstand ausgebildet sein, welche steuerbar hohe, bzw. niedrige Impedanz bzw. Widerstandswerte annehmen können, je nachdem ob eine Zündung gewünscht ist oder nicht. Die Impedanz kann an die Klemmen der Zündkerzen gelegt werden. p ist dabei so zu wählen, daß nur ein geringer Strom fließt.

In Fig. 2 ist ein Ausführungsbeispiel des erfindungsgemäßen Zündsystems dargestellt in welcher ein Transformator mit einer einzigen Primärwicklung P und je einer Sekundärwicklung S₁ bis S₄ für einen Motor mit vier Zündkerzen Z₁ bis Z₄ verwendet wird. Dadurch wird ein raumsparender Aufbau des Zündsystems und ein wirtschaftlicher Einsatz der Energie ermöglicht.

In Fig. 3 ist der Zündablauf eines Vierzylindermotors dargestellt. Der Zündzeitpunkt wird beispielsweise durch einen an der Kurbelwelle des Motors angeordneten mechanischen, elektromechanischen oder elektronischen Schalter bestimmt. Die Zeitdauer des Zündfunkens ist durch die Öffnungszeit der mechanischen, elektromechanischen oder elektronischen Schalter I bzw. p wählbar und kann in beliebiger Weise durch mechanische oder elektromechanische Vorrichtungen bestimmt werden, die mit anderen Funktionen des Kraftfahrzeuges gekoppelt sind.

In Fig. 4 ist ein weiteres Ausführungsbeispiel eines erfindungsgemäßen Zündsystems dargestellt. Die Primärwicklungen P, bis P₄ der Transformatoren sind hier parallel zueinander geschaltet und liegen in LC-Schwingkreisen mit Kapazitäten C₁ bis C₄. Einer der Transformatoren enthält eine Hilfswicklung H₁, welche die zum Betrieb des elektronischen Steuerkreises SK nötigen Informationen liefert. Ein Zündkreis ZK steuert den mechanischen, elektromechanischen oder elektronischen Schalter T, z. B. eine Zerhacker. Durch das Zündsystem gemäß Fig. 4 wird an den Zündkerzen Z_{I} bis Z₄ ein Zündfunken hoher Spannung mit hoher oder niedriger Frequenz gebildet. Die Größe der Spannung ist dabei durch die Auslegung der Transformatoren und durch die Frequenz des aus einer Gleichspannungs-, bzw. gleichgerichteten Wechselspannungsquelle betriebenen Zerhackers bestimmt. Die Intensität des Zündstromes wird einerseits ebenfalls durch die Auslegung der Transformatoren und andererseits durch die Schließdauer des Schalters T bestimmt.

In Fig. 5 ist dargestellt, welches Spannungsspektrum U an den Sekundärwicklungen der Transformatoren erzeugt wird, je nachdem, ob die mechanischen, elektromechanischen oder elektronischen Schalter I bzw. p geöffnet oder geschlossen sind. Falls erforderlich, kann die sekundärseitige Spannung gleichgerichtet und gefiltert werden.

Das Zündsystem mit den Transformatoren T_{f1}, T_{f2}, T_{fn} nach Fig. 6 zeigt in ausführlicher Darstellung eine Schaltungsanordnung für einen elektronischen Steuerkreis. An den Gleichspannungsquellen +E1, -E1 liegt eine Serienschaltung, bestehend aus der Emitter-Kollektor-Strecke eines Leistungstransistors Tr und den jeweils zueinander parallelgeschalteten Schwingkreisen C₁-P₁, C₂-P₂, Cₙ-P_{N}. Zusätzlich ist an diese Gleichspannungsquelle eine RC-Serienschaltung R_{c}, Cₑ angeschaltet.

Beim Einschalten der Eingangsspannung lädt sich der Kondensator Cₑ über den Widerstand Rₑ auf. Sobald seine Spannung die Zündspannung des Diacs D₃ erreicht, gibt dieser einen Impuls ab, der den Leistungstransistor Tr leitend steuert. An den Klemmen des Schwingkreises P₁-C₁ tritt folglich eine Überspannung und an der Hilfswicklung H₁ eine Spannung auf, die der Spannung an der Primärwicklung P₁ entspricht.

Aufgabe der Diode D₂ ist es, den Kondensator Cₑ stets dann zu entladen, wenn der Transistor Tr leitend gesteuert ist, so daß der Diac D₃ daran gehindert wird, einen Impuls an die Basis des Transistors Tr abzugeben, während dieser gesperrt ist.

Die aus dem RC-Glied R_{c}C_{c}, dem Diac D₃ und der Diode D₂ bestehende Anordnung kann auch durch einen Impulsgeber ersetzt werden, der nach dem Einschalten nur einen Impuls abgibt, z. B. durch eine monostabile Kippstufe oder durch einen Oszillator sehr niedriger Frequenz, der nach Abgabe des ersten Impulses selbsttägig gesperrt wird.

Aus dieser Wechselspannung, deren Frequenz vorzugsweise, etwa 20 kHz beträgt, wird mit Hilfe des Widerstandes R₁ und einer Diode ZD durch Spannungsbegrenzung eine Rechteckspannung gewonnen. Parallel zur Diode ZD liegt die Basis-Emitter-Strecke eines Transistors T₁, der mit seinem Kollektor über den Widerstand R₂ an die Hilfsspannung +E2 geführt ist. Diese Hilfsspannung E2 kann aus einer Gleichspannung +E1 oder durch Gleichrichtung der Schwingkreisspannung, die an einer Transformatorwicklung, z. B. an einer Primärwicklung oder an der Wicklung H₁ anliegt, gewonnen werden.

Der Kollektor des Transistors T₁ gibt somit Rechteckimpulse ab, die durch Gleichrichtung und Impulsformung aus der an der Wicklung H₁ liegenden Wechselspannung erzeugt sind.

An den Kollektor des Transistors T₁ ist ein RC-Glied, bestehend aus einem einstellbaren Widerstand R' und einem Kondensator C', angeschlossen. Dem Kondensator C' ist ein Impulsgeber P nachgeschaltet, der in Abhängigkeit vom zeitlichen Verlauf der am Kondensator C' liegenden Spannung Rechteckimpulse abgibt. Übersteigt die dem Impulsgeber zugeführte Spannung einen vorgegebenen Schwellwert, so gibt der Ausgang einen Impuls ab, dessen Dauer durch den Impulsgeber selbst bestimmt ist. Der Impulsgeber besteht aus einem NAND-Glied, das mit seinem einen Eingang unmittelbar an den Kondensator C' angeschlossen ist und bei dem im Übertragungsweg mit Negierung der Eingangsspannung ein RC-Glied R", C' eingefügt ist. Als Impulsgeber kann auch eine Transistorschaltung oder z. B. ein Schmitt-Trigger mit nachgeschaltetem Monoflop dienen. Dem Impulsgeber P ist eine Transistorstufe nachgeschaltet, die eine als Darlingtonschaltung ausgebildete Transistoranordnung T₂ enthält. Diese Transistorstufe wird mit einer Hilfsspannung Ua1 gespeist, die durch Gleichrichtung der an der Hilfswicklung H₁ liegenden Wechselspannung gewonnen wird. Im Kollektorkreis der Transistoranordnung T₂ liegt die Primärwicklung eines Transformators Tp, dessen Sekundärwicklung an die Basis-Emitter-Strecke des Transistors Tr geführt ist.

Der an die Hilfswicklung H₁ angeschlossene Steuerkreis Sk gibt an die Basis des Transistors Tr Rechteck-Steuerimpulse ab. Diese Rechteckimpulse werden von der Transistorenanordnung T₂ geliefert und der Basis des Transistors Tr über den Transformator Tp zugeführt.

Die Dauer, während der der Transistor T2 leitend ist, wird durch die Dauer der vom Impulsgeber P abgegebenen Impulse bestimmt, die sowohl hinsichtlich ihrer zeitlichen Lage als auch hinsichtlich ihrer Dauer variierbar sind. Die zeitliche Lage wird mit Hilfe des einstellbaren Widerstandes R' so festgelegt, daß der Transistor Tr beim Nulldurchgang des Stromes durch die Primärspule P₁ leitend ist. Die Impulsdauer wird mit Hilfe des Widerstandes R" bestimmt. Durch die Variation der Impulsbreite läßt sich dabei die Intensität des Zündfunkens verändern. Die Widerstand R" gestattet daher eine Steuerung der Zündintensität.

In Abwandlung der in Fig.6 gezeichneten Schaltungsanordnung kann die zur Steuerung des Impulsgebers P dienende Spannung gegebenenfalls durch Integration der an der Hilfswicklung H₁ liegenden Spannung gewonnen werden, wobei die Diode ZD durch ein Integrierglied zu ersetzen ist.

Aufgrund der Überspannung am Schwingkreis C₁-P₁ kann sich die an die Kollektor-Emitter-Strecke des Transistors Tr gelangende Spannung umpolen. Zum Schutz gegen eine derartige Umpolung ist daher parallel zur Kollektor-Emitter-Strecke eine Diode D 1 angeordnet, die so gepolt ist, daß sie durch die Eingangs-Gleichspannung in Sperrichtung beansprucht wird.

Durch diese elektronische Steuerung werden somit an den Zündkerzen Zündfunken hoher Spannung und wahlweise hoher oder niedriger Frequenz erzeugt.

In Fig.7 ist schließlich eine weitere Ausgestaltung der Schaltungsanordnung nach Fig. 6 dargestellt, die einen höheren Integrationsgrad und damit einen platzsparenden Aufbau ermöglicht. Entsprechende Bauteile sind dabei mit gleichen Bezugszeichen bezeichnet.

CIC ist hier ein integrierter Schaltkreis, der die erforderliche Steuerfunktion für den Transistor T₂ übernimmt. Das in Fig. geeignete Zündsystem besitzt nur einen Transformator mit einer einzigen Primärwicklung P und entsprechenden Sekundärwicklungen S, bis S₄, denen die Hilfswicklung H, zugeordnet ist.

Die Vorteile der Erfindung bestehen einmal darin, daß die Montagezeit der Transformatoren geringer als bei den Zündsystemen bekannter Bauart ist. Zum anderen läßt sich die Zeitdauer des Zündfunkens im Gegensatz zu den bekannten Systemen beliebig verlängern und genau fixieren, wobei die Primärspule durch einen Zerhacker und somit durch die Wechselspannung gesteuert wird. Diese Ansteuerung erfolgt unabhängig von der Motordrehzahl. Die Magnetflüsse sind in allen Transformatoren gleich, wobei durch den Zündvorgang kein Einfluß auf die Primärwicklungen ausgeübt wird. Weiterhin wird der Zündfunken konstant versorgt. Die Energie des Zündfunkens läßt sich je nach Regelung durch die elektronische Steuerung beliebig verändern. Zusammengenommen erhält man damit eine verbesserte Verbrennung des Luft-Kraftstoffgemisches, insbesondere bei niedrigen Motordrehzahlen.

Die Steuerung der Zündzeit, das heißt das Öffnen und Schließen des Schalters I erfolgt durch in den Figuren nicht dargestellte Sensoren, welche an geeigneten Stellen des Motors, z. B. an der Nocken- oder Kurbelwelle, angeordnet sind. Vorzugsweise werden dafür kontaktlose Geber verwendet, wie beispielsweise Induktionsgeber, Feldplattengebern, lichtelektrische Geber usw.

Es können mehrere Sensoren verwendet werden, welche beispielsweise für die Gaspedalstellung, die momentane Geschwindigkeit des Fahrzeugs, den Unterdruck im Saugrohr, die Motortemperatur usw. die erforderlichen Informationen liefern.

## Patentansprüche

1. Zündsystem für Brennkraftmaschinen, insbesondere Ottomotoren, in Kraftfahrzeugen, bei dem jeder Zündkerze (Z₁-Z₄) eine von mehreren Sekundärwicklungen (S₁-S₄) eines Transformators mit einer einzigen Primärwicklung (P₁) oder die Sekundärwicklung (S₁-S₄) eines je Zündkerze (Z₁-Z₄) vorgesehenen Transformators zugeordnet ist, wobei die Primärwicklung (P) des Transformators oder die Primärwicklungen (P₁-P₄) der Transformatoren an einem elektronischen Steuerkreis (SK) und die Elektroden der Zündkerzen (Z₁-Z₄) an den Sekundärwicklungen (S₁-S₄) des Transformators oder der Transformatoren liegen und wobei die Ansteuerung des Transformators oder der Transformatoren über einen an eine Gleichspannungs- oder gleichgerichte Wechselspannungsquelle angeschalteten Zerhacker (T) erfolgt, der die Primärwicklung (P) oder Primärwicklungen (P₁-P₄) mit Wechselstrom speist, dadurch gekennzeichnet, daß die Ansteuerung des Tranformators oder der Transformatoren drehzahlunabhängig erfolgt und daß die Sekundärwicklungen (S₁-S₄) durch jeweils einen parallel zu dieser Sekundärwicklung und parallel zur Zündkerze liegenden mechanischen, elektromechanischen oder elektronischen Unterbrecher (I, p) überbrückbar sind, der jeweils durch einen drehzahlabhängig arbeitenden Sensor gesteuert wird.

2. Zündsystem nach Anspruch 1, dadurch gekennzeichnet, daß die Primärwicklung (P) des Transformators oder die Primärwicklungen (P₁-P₄) des Transformatoren in einem LC-Schwingkreis (C₁, P₁-C₄, P₄) angeordnet ist oder sind.

3. Zündsystem nach Anspruch 1 oder 2, dadurch gekennzeichnet, daß die Primärwicklungen (P₁-P₄) der Transformatoren parallel zueinander geschaltet sind.

4. Zündsystem nach einem der Ansprüche 1 bis 3, dadurch gekennzeichnet, daß an mindestens einem der Transformatoren sekundärseiting eine Hilfswicklung (H₁) angeordnet ist, daß die Hilfswicklung mit einem Steuerkreis (SK) verbunden ist, und daß der Steuerkreis induktiv mit dem Zerhacker (T) gekoppelt ist.

5. Zündsystem nach einem der Ansprüche 1 bis 4, dadurch gekennzeichnet, daß der Zerhacker (T) einen Transistor (Tr) aufweist, dessen Emitter-Kollektor-Strecke in Serie zu den parallel geschalteten Primärwicklungen (P₁ ... Pₒ) angeordnet ist, daß diese Serienschaltung an einer Gleichspannungs- oder gleichgerichten Wechselspannungsquelle (E1) liegt und daß die Basis des Transistors (Tr) an den Steuerkreis (SK) angeschaltet ist.

6. Zündsystem nach Anspruch 5, dadurch gekennzeichnet, daß die Basis des Transistors (Tr) an einen zusätzlichen Steuerkreis angeschaltet ist, der aus einer an der Gleichspannungsoder gleichgerichteten Wechselspannungsquelle (+E1) liegenden RC-Serienschaltung (R_{c}, C_{c}) und einem zwischen der EC-Serienschaltung und der Basis des Transistors (Tr) angeordneten Diac (D₃) besteht.

7. Zündsystem nach Anspruch 4 oder 6, dadurch gekennzeichnet, daß der Steuerkreis (SK) einen aus einem der Transformatoren gespeinsten Spannungsbegrenzer oder Integrator enthält und daß die durch die Spannungsbegrenzung, bzw. Integration gewonnene Rechteckspannung einer Anordnung zu Impulsverzögerung und/oder Impulsbreitenvariation (R") zugeführt ist.

8. Zündsystem nach Anspruch 7, dadurch gekennzeichnet, daß zwischen dem Ausgang der Anordnung zur Impulsverzögerung und/oder Impulsbreitenvariation (R") und der Basis des in Series zur Parallelschaltung der Schwingkreise (C₁, P₁-C_{c}, Pₙ) angeordneten Transistors (Tr) eine Transistorstufe (T₂) und ein Übertrager (Tp) mit einer parallel zur Primärwicklung angeordneten Überspannungs-Schutzschaltung vorgesehen sind.

9. Zündsystem nach einem der Ansprüche 1 bis 8, dadurch gekennzeichnet, daß der Schwingkreis (C₁, P₁), der den mit der Hilfswicklung (H₁) versehenen Transformator enthält, zusammen mit dem (den) Steuerkreis (en) (SK) und dem Zerhacker (T) in ein und derselben Baueinheit untergebracht ist und daß die weiteren Schwingkreise (C₂, P₂-Cₙ, Pₙ) als weitere Baueinheiten ausgebildet sind.

10. Zündsystem nach Anspruch 1, dadurch gekennzeichnet, daß zur Steuerung der mechanischen oder elektronischen Unterbrecher (I, p) Sensoren an der Nocken- oder Kurbelwelle der Brennkraftmaschine angeordnet sind.

## Claims

1. An ignition system for internal combustion engines, in particular Otto cycle four-stroke engines in motor vehicles, wherein each spark plug (Z₁-Z₄) is assigned at least one secondary winding (S₁, S₄) of a transformer having one single primary winding (Pᵢ), or is assigned the secondary winding (S₁-S₄) of a respective transformer provided for each spark plug (Z₁-Z₄), where the primary winding (P) of the transformer or the primary windings (P₁-P₂) of the transformers are connected to an electronic control circuit (SK), and the electrodes of the spark plugs (Z₁-Z₄) are connected to the secondary windings (S₁-S₄) of the transformer or transformers, and where the drive of the transformer or transformers takes place via a chopper (T) connected to a d. c. voltage source or a rectified a. c. voltage source which feeds the primary winding (P) or the primary windings (P₁-P₄) with alternating current, characterised in that the transformer or transformers are driven independently of the speed of revolution, and that the secondary windings (S₁-S₄) are each bridged by a mechanical, electromechanical or electronic interrupter (I, p) arranged in parallel to the associated secondary winding and to the spark plug, and controlled by a respective sensor which operates independence upon the speed of revolution.

2. An ignition system as claimed in Claim 1, characterised in that the primary winding (P) of the transformer or the primary windings (P₁-P₄) of the transformers is or are arranged in an LC- oscillatory circuit (C₁, P₁-C₄, P₄).

3. An ignition system as claimed in Claim 1 or 2, characterised in that the primary windings (P₁-P₄) of the transformers are connected in parallel with one another.

4. An ignition system as claimed in one of Claims 1 to 3, characterised in that an auxiliary winding (H₁) is arranged on the secondary side of at least one transformer, that the auxiliary winding is connected to a control circuit (SK), and that the control circuit is inductively coupled to the chopper (T).

5. An ignition system as claimed in one of Claims 1 to 4, characterised in that the chopper (T) has a transistor (Tr) whose emitter-collector path is arranged in series with parallel-connected primary windings (Pᵢ ... Pₙ), that this series arrangement is connected to a d. c. voltage source or rectified a. c. voltage source (E1), and that the base of the transistor (Tr) is connected to the control circuit (SK).

6. An ignition system as claimed in Claim 5, characterised in that the base of the transistor (Tr) is connected to an additional control circuit which consists of a series RC combination (R_{c}, C_{c}) which is connected to the d. c. voltage source or rectified a. c. voltage source (+E1), and of a diac (D₃) arranged between the series RC combination and the base of the transistor (Tr).

7. An ignition system as claimed in Claim 4 or 6, characterised in that the control circuit (SK) contains a voltage limiter or integrator fed from one transformer, and that the rectangular voltage which is obtained as a result of the voltage limitation or the integration, as the case may be, is fed to an arrangement for pulse delay and/or pulse width variation (R").

8. An ignition system as claimed in Claim 7, characterised in that between the output of the arrangement for pulse delay and/or pulse width variation (R") and the base of the transistor (Tr), which is arranged in series with the parallel arrangement of the oscillatory circuits (C₁, P₁-Cₙ, Pₙ), a transistor stage (T₂) and a transformer (Tp) are provided, with a surge voltage protection circuit arranged parallel to the primary winding.

9. An ignition system as claimed in one of Claims 1 to 8, characterised in that the oscillatory circuit (C₁, P₁) which contains the transformer provided with the auxiliary winding (H₁) is accommodated, together with the control circuit(s) (SK) and the chopper (T), in one unit, and that the further oscillatory circuits (C₂, P₂-Cₙ, Pₙ) are designed as further units.

10. An ignition system as claimed in Claim 1, characterised in that sensors are arranged on the camshaft or crankshaft of the internal combustion engine for the control of the mechanical or electronic interrupters (I, p).

## Revendications

1. Système d'allumage pour moteurs à combustion interne, notamment pour moteurs à essence, dans des véhicules automobiles, dans lequel à chaque bougie d'allumage (Z₁-Z₄) est associé l'un de plusieurs enroulements secondaires (S₁-S₄) d'un transformateur comportant un seul enroulement primaire (P₁) ou bien l'enroulement secondaire (S₁-S₄) d'un transformateur prévu pour chaque bougie d'allumage (Z₁-Z₄), l'enroulement primaire (P) du transformateur ou les enroulements primaires (P₁-P₂) des transformateurs étant raccordés à un circuit de commande électronique (SK), et les électrodes des bougies d'allumage (Z₁-Z₄) étant raccordées aux enroulements secondaires (S₁-S₄) du ou des transformateurs, tandis que la commande du ou des transformateurs est réalisée par l'intermédiaire d'un hacheur (T) qui est raccordé à une source de tension continue ou à une source de tension alternative redressée et qui alimente avec un courant alternatif l'enroulement primaire (P) ou les enroulements primaires (P₁-P₄), caractérisé par le fait que la commande du ou des transformateurs s'effectue indépendamment de la vitesse de rotation et que les enroulements secondaires (S₁-S₄) peuvent être shuntés par des interrupteurs respectifs mécaniques, électromécaniques ou électroniques (I, p) branchés en parallèle avec cet enroulement secondaire et en parallèle avec la bougie d'allumage et qui sont commandés respectivement par des capteurs travaillant en fonction de la vitesse de rotation.

2. Système d'allumage suivant la revendication 1, caractérisé par le fait que l'enroulement primaire (P) du transformateur ou les enroulements primaires (P₁-P₄) des transformateurs est ou sont disposés dans un circuit oscillant LC (C₁, P₁-C₄, P₄).

3. Système d'allumage suivant la revendication 1 ou 2, caractérisé par le fait que les enroulements primaires (P₁-P₄) des transformateurs sont branchés en parallèle entre eux.

4. Système d'allumage suivant l'une des revendications 1 à 3 caractérisé par le fait qu'un enroulement auxiliaire (Hᵢ) est monté sur le côté secondaire d'au moins l'un des transformateurs, que l'enroulement auxiliaire est relié à un circuit de commande (SK) et que ce circuit de commande est accouplé de façon inductive au hacheur (T).

5. Système d'allumage suivant l'une des revendications 1 à 4, caractérisé par le fait que le hacheur (T) comporte un transistor (Tr) dont la voie émetteur-collecteur est montée en série avec les enroulements primaires (P₁ ... Pₙ) branchés en parallèle, que ce circuit série est raccordé à une source de tension continue ou à une source de tension alternative redressée (E1) et que la base du transistor (Tr) est raccordée au circuit de commande (SK).

6. Système d'allumage suivant la revendication 5, caractérisé par le fait que la base du transistor (Tr) est raccordée à un circuit de commande supplémentaire qui est constitué par un circuit série RC (R_{c}, C_{c}), raccordé à une source de tension continue ou à une source de tension alternative redressée (+E1), et par un diac (D₃) monté entre le circuit série RC et la base du transistor (Tr).

7. Système d'allumage suivant la revendication 4 ou 6, caractérisé par le fait que le circuit de commande (SK) contient un limiteur de tension ou un intégrateur, alimenté à partir de l'un des transformateurs, et que la tension rectangulaire fournie par la limitation de tension ou par l'intégration est envoyée à un dispositif servant à retarder les impulsions et/ou à modifier la durée des impulsions (R").

8. Système d'allumage suivant la revendication 7, caractérisé par le fait qu'entre la sortie du dispositif servant à retarder les impulsions et/ou à modifier la largeur des impulsions (R") et la base du transistor (Tr) montée en série avec le montage en parallèle des circuits oscillants (C₁, P₁-Cₙ, Pₙ), il est prévu un étage à transistor (T₂) et un transformateur (Tp) comportant un circuit de protection contre les surtensions monté en parallèle avec son enroulement primaire.

9. Système d'allumage suivant l'une des revendications 1 à 8, caractérisé par le fait que le circuit oscillant (C₁, P₁), qui contient le transformateur muni de l'enroulement auxiliaire (H₁) est logé, ainsi que le ou les circuits de commande (SK) et le hacheur (T), dans une même unité modulaire et que les autres circuits oscillants (C₂, P₂-Cₙ, Pₙ) sont réalisés sous la forme d'autres unités modulaires.

10. Système d'allumage suivant la revendication 1, caractérisé par le fait que pour la commande des interrupteurs mécaniques ou électroniques (I, p), des capteurs sont montés sur l'arbre à came ou sur le vilebrequin du moteur à combustion interne.
